# FASCICULE DE BREVET EUROPEEN

(11) **EP 2 580 133 B1**
(45) Date de publication et mention de la délivrance du brevet: **15.03.2017**
(21) Numéro de dépôt: 11735485.2
(22) Date de dépôt: 14.06.2011
(51) Int. Cl.: B65D 1/02

(54) **RÉCIPIENT COMPRENANT UN FOND VOÛTÉ À ASSISE CARRÉE**
BEHÄLTER MIT EINEM GEWÖLBTEN BODEN MIT RECHTECKIGER AUFNAHMEFLÄCHE
CONTAINER INCLUDING AN ARCHED BOTTOM HAVING A SQUARE SEAT

(30) Priorité: 11.06.2010 FR 1002486
(43) Date de publication de la demande: 17.04.2013
(73) Titulaire: Sidel Participations, 76930 Octeville-sur-Mer (FR)
(72) Inventeur: BOUKOBZA, Michel, F-76930 Octeville sur Mer (FR); DERRIEN, Mikaël, F-76930Octeville sur Mer (FR)
(74) Mandataire: Siloret, Patrick
(86) Numéro de dépôt international: PCT/FR2011/051338
(87) Numéro de publication internationale: WO 2011/154671

(56) Documents cités:
- EP-A1- 1 918 213
- WO-A1-2006/100374
- WO-A1-2010/061758
- US-A- 4 525 401
- US-A1- 2009 159 556
- US-A1- 2009 283 494

## Description

L'invention se rapporte à la fabrication des récipients, tels que bouteilles ou pots, obtenus par soufflage ou étirage soufflage à partir de préformes en matière thermoplastique.

La fabrication, par soufflage, d'un récipient consiste généralement à introduire dans un moule à l'empreinte du récipient une ébauche (terme désignant soit une préforme soit un récipient intermédiaire obtenu par présoufflage d'une préforme) préalablement chauffée à une température supérieure à la température de transition vitreuse de la matière, et à injecter dans l'ébauche un gaz (tel que de l'air) sous pression. Le soufflage peut être complété par un étirage préalable de l'ébauche au moyen d'une tige coulissante.

La double orientation moléculaire que subit la matière au cours du soufflage (axiale et radiale, respectivement parallèlement et perpendiculairement à l'axe général du récipient) confère au récipient une certaine rigidité structurelle.

Mais la diminution - dictée par le marché - de la quantité de matière employée pour la fabrication des récipients oblige les fabricants à recourir à des astuces de fabrication ou de forme pour rigidifier leurs récipients, la bi-orientation se révélant insuffisante. Il en résulte qu'à poids égal deux récipients n'ont pas nécessairement les mêmes performances mécaniques (tenue, rigidité).

Une solution technique pour favoriser la rigidité structurelle d'un récipient consiste à surétirer le fond du récipient, au moyen d'un moule spécial équipé d'un fond de moule mobile en translation qui vient repousser la matière (cf. notamment le brevet européen EP 1 069 983). Le surétirage induit un accroissement du taux de déformation de la matière et donc une augmentation mécanique de sa cristallinité.

Mais cette technique, appelée « boxage », ne garantit pas que la rigidité du fond sera satisfaisante ; c'est pourquoi on la combine généralement à des astuces de forme. Cependant toutes les formes ne sont pas admissibles, en raison des contraintes de soufflabilité de la matière (on nomme « soufflabilité » la capacité du récipient à être formé par soufflage, ou en d'autres termes la capacité de la matière à épouser convenablement l'empreinte du moule).

Une autre technique consiste à renforcer le fond au moyen d'empreintes, cf. par ex. le document WO 2006/100374 (SIDEL).

Le document US 2009/0159556 A1 décrit un récipient selon le préambule de la revendication 1.

On recherche par conséquent un bon compromis dans le choix des paramètres que l'on souhaite maximiser (notamment rigidité et soufflabilité) et ceux que l'on souhaite au contraire minimiser (notamment poids et pression de soufflage).

A ce jour, les récipients allégés destinés aux applications ordinaires (notamment l'eau plate) présentent des performances mécaniques insuffisantes. En particulier, on a constaté que, même dans l'hypothèse où la rigidité d'un récipient allégé semble suffisante lors du remplissage, sa palettisation pose problème, car le poids des récipients superposés exerce sur les récipients inférieurs des efforts tels que les fonds ont tendance à rouler, et la palette à s'affaisser.

Un objectif de l'invention est d'améliorer, à poids égal ou inférieur et, de préférence, à pression de soufflage égale ou inférieure, les performances mécaniques d'un récipient, tout en maximisant sa soufflabilité.

A cet effet, l'invention propose un récipient en matière plastique, muni d'un corps et d'un fond s'étendant à une extrémité inférieure du corps, le fond comprenant :
- Une assise annulaire s'étendant sensiblement dans le prolongement du corps et définissant un plan de pose et une joue annulaire interne sensiblement perpendiculaire au plan de pose ;
- Une voûte concave qui s'étend à partir d'une zone voisine de l'assise vers une zone centrale ;
caractérisé en ce que la dimension axiale H de la joue et la dimension radiale L du plan de pose sont telles que : $0 , 6 \leq \frac{L}{H} \leq 1 , 5$

Un tel récipient présente une stabilité et une rigidité accrue, grâce notamment à la combinaison de l'assise large (dans le prolongement du corps) et de l'assise carrée.

Selon un mode de réalisation particulier, la dimension axiale H de la joue et la dimension radiale L du plan de pose sont telles que : $0 , 8 \leq \frac{L}{H} \leq 1 , 2$

La dimension axiale de la joue et la dimension radiale du plan de pose sont, de préférence, sensiblement égales.

Selon un mode de réalisation, le récipient comprend en outre :
- une série de raidisseurs qui s'étendent radialement depuis la zone centrale jusqu'à l'assise ;
- une face de jonction (qui est par exemple tronconique et présente une ouverture angulaire prédéterminée) entre la voûte et la joue ;
- une série périphérique de galbes, faisant saillie depuis la face de jonction vers l'intérieur entre les raidisseurs et qui peuvent modifier localement (en l'augmentant ou au contraire en la diminuant) l'ouverture angulaire de la face de jonction.

Selon un mode particulier de réalisation, chaque galbe présente un bord interne arqué, qui déborde sur la voûte, et des bords latéraux qui peuvent être non parallèles.

D'autres objets et avantages de l'invention apparaîtront à la lumière de la description faite ci-après en référence aux dessins annexés dans lesquels :
- la figure 1 est une vue en perspective par-dessous d'un récipient en matière plastique ;
- la figure 2 est une en perspective, à échelle agrandie, montrant le fond du récipient de la figure 1 selon un premier exemple de réalisation ;
- la figure 3 est une section du fond du récipient de la figure 2 ;
- la figure 4 est un détail de la section du fond, selon l'encart IV de la figure 3 ;
- la figure 5 est une vue en perspective, analogue à la figure 2, illustrant un deuxième mode de réalisation du fond du récipient ;
- les figures 6 et 7 sont des vues de détail en coupe, respectivement suivant les plan de coupe VI-VI et VII-VII de la figure 5 ;
- la figure 8 est une vue en perspective, analogue à la figure 5, illustrant une variante de réalisation du fond du récipient ;
- les figures 9 et 10 sont des vues de détail en coupe, respectivement suivant les plan de coupe IX-IX et X-X de la figure 8 ;
- la figure 11 est une vue en perspective, analogue à la figure 5, illustrant une autre variante de réalisation du fond du récipient ;
- les figures 12 et 13 sont des vues de détail en coupe, respectivement suivant les plan de coupe XII-XII et XIII-XIII de la figure 11.

Sur la figure **1** est représenté un récipient **1** réalisé par étirage soufflage à partir d'une préforme en matière thermoplastique telle que du PET (polyéthylène téréphtalate).

Ce récipient **1** comprend, à une extrémité supérieure, un col **2** fileté, muni d'un buvant **3**. Dans le prolongement du col **2**, le récipient **1** comprend, dans sa partie supérieure, une épaule **4** allant en s'évasant dans la direction opposée au col **2**, cette épaule **4** étant prolongée par une paroi latérale ou corps **5**, de forme généralement cylindrique de révolution autour d'un axe **X** principal du récipient **1**.

Le récipient **1** comprend en outre un fond **6** qui s'étend à une extrémité inférieure du récipient **1**.

Comme cela est visible sur les dessins, le fond **6** comprend une assise **7** sous forme d'un bourrelet annulaire mince qui s'étend sensiblement axialement dans le prolongement du corps **5**. L'assise **7** se termine par une face continue et annulaire qui forme l'extrémité inférieure du récipient **1** et définit un plan **8** de pose perpendiculaire à l'axe du récipient **1**, par lequel celui-ci peut reposer de manière stable sur une surface **S** plane (figure 3).

Le plan **8** de pose s'étend radialement sur une largeur L et se raccorde vers l'extérieur à une face **9** latérale externe de l'assise **7** (qui s'étend dans le prolongement du corps) par un congé **10** extérieur à faible rayon de courbure, c'est-à-dire de l'ordre du millimètre.

Vers l'intérieur du récipient **1**, l'assise **7** comprend une joue **11** annulaire qui s'étend axialement vers l'intérieur du récipient **1** dans le prolongement du plan **8** de pose, sensiblement à angle droit par rapport à celui-ci.

Le plan **8** de pose se raccorde vers l'intérieur à la joue **11** par un congé **12** intérieur de préférence à faible rayon de courbure - inférieur ou égal à 1 mm environ.

Le fond **6** comprend en outre une voûte **13** concave (à concavité tournée vers l'extérieur du récipient **1** en l'absence de contrainte, c'est-à-dire en l'absence de contenu dans le récipient **1**), qui s'étend dans le prolongement de la joue **11** jusqu'à une zone **14** centrale du fond **6**.

Comme cela est visible sur la figure 3, la voûte **13** est peu profonde, et sa courbure peu prononcée. L'angle **A1** maximal de sa tangente avec un plan perpendiculaire à l'axe **X** du récipient **1** (mesuré en l'occurrence sur un bord externe de la voûte **13**) est faible - inférieur ou égal à **21**° environ.

Dans la zone **14** centrale, le fond **6** comprend, dans le prolongement de la voûte **13**, un pion **15** central qui s'étend axialement en saillie vers l'intérieur du récipient **1**.

Comme cela apparaît sur les dessins, la voûte **13** n'est pas raccordée à la joue **11** directement, mais par l'intermédiaire d'une face **16** de jonction de forme générale tronconique de révolution autour de l'axe **X** du récipient **1**, dont l'angle **A2** avec un plan perpendiculaire à l'axe **X** du récipient **1** est compris entre 31° et 70°.

La joue **11** s'étend axialement sur une hauteur H dont le rapport à la largeur L du plan **8** de pose est compris entre 0,6 et 1,5 : $0 , 6 \leq \frac{L}{H} \leq 1 , 5$

De préférence, le rapport L/H est plus proche de 1, en étant compris entre 0,8 et 1,2 : $0 , 8 \leq \frac{L}{H} \leq 1 , 2$

On peut même veiller à ce que le rapport L/H soit sensiblement égal à 1 : $\frac{L}{H} ≅ 1$

Ainsi, l'assise **7** a en section un profil sensiblement carré, comme cela est visible sur les figures 4, 6, 9 et 12.

Il en résulte pour le récipient **1**, d'une part, une bonne rigidité et une bonne stabilité tant lors du remplissage que lors de sa palettisation et, d'autre part, une bonne soufflabilité.

Des essais ont démontré que la rigidité du fond **6** est optimale lorsque la joue **11** et le plan **8** de pose présentent des dimensions, respectivement axiale et radiale, similaires, comme cela est évoqué ci-dessus.

De fait, la rigidité est la meilleure lorsque ces dimensions sont sensiblement égales, mais les performances octroyées par un rapport L sur H compris entre 0,6 et 1,5 sont bonnes.

Par ailleurs, l'assise **7** large, dont le diamètre du plan **8** de pose est sensiblement égal à celui du corps **5** au voisinage du fond **6**, combinée au faible rayon du congé **10** extérieur, procure au récipient **1** une meilleure stabilité qu'une assise classique dont le diamètre du plan de pose est sensiblement inférieur au diamètre du corps, et dont le congé à fort rayon favorise le roulement du fond.

Le récipient **1** peut être fabriqué par étirage soufflage à partir d'une préforme en matière plastique tel que PET. Pour la formation du fond **6**, on a avantage à recourir à une opération de boxage.

On décrit à présent plus en détail divers modes de réalisation particuliers, qui présentent tous les caractéristiques décrites ci-dessus, mais diffèrent selon la géométrie de la voûte et/ou de l'assise.

Dans un premier mode de réalisation, illustré sur les figures 2, 3 et 4, on voit que la voûte **13** est lisse et se présente sous la forme d'une calotte sphérique.

Le rapport L/H est d'environ 0,68 : $\frac{L}{H} ≅ 0 , 68$

La face **16** de jonction est lisse, et se limite à un tronc de cône dont l'angle **A2** est relativement prononcé, sa valeur étant d'environ 65°, conférant ainsi au voisinage de l'assise **7** une bonne rigidité structurelle.

La relative simplicité de forme du fond **6** lui confère une bonne soufflabilité, ce qui permet de souffler le récipient **1** à une pression modérée, inférieure ou égale à 25 bars environ.

Dans un deuxième mode de réalisation, illustré sur les figures 5 à 13, la voûte **13** est munie d'une série de raidisseurs **17** sous forme de branches en saillie qui s'étendent radialement depuis la zone **14** centrale du fond **6** jusqu'à la joue **11**, et qui forment ensemble un motif étoilé.

Dans ce mode de réalisation, les raidisseurs **17** se raccordent à la zone **14** centrale du fond **6** par une extrémité **18** radiale interne et se raccordent à la joue **11** par une extrémité **19** radiale externe. Dans les exemples illustrés, les raidisseurs **17** sont au nombre de 8, mais ce nombre est fourni à titre d'exemple et pourrait être différent. Plus précisément, ce nombre peut être compris entre 4 et 12 ; à des fins de tenue mécanique, il est de préférence compris entre 6 et 10. De même, la hauteur, la largeur et la forme des raidisseurs **17** peut varier selon les applications. Les raidisseurs **17** peuvent être droits ou arqués en forme de Y pointant soit vers le centre soit à l'inverse vers la périphérie du fond, ou encore en forme de X. Dans les exemples illustrés, les raidisseurs **17** présentent un profil en Y inversé, et possèdent, sur la moitié de leur longueur environ, une portion **20** interne droite en l, de largeur sensiblement constante, qui se prolonge par une portion **21** externe en V inversé, qui va en s'élargissant depuis la portion **20** interne vers l'extrémité **19** externe.

Dans les interstices entre les raidisseurs **17**, la voûte **13** définit des panneaux **22** renfoncés dont le profil est complémentaire de celui des raidisseurs **17**.

Chaque raidisseur **17** présente une face **23** inférieure, concave, qui s'étend dans le prolongement de la surface de la zone **14** centrale et deux bords **24** latéraux qui forment des congés **25**, **26** de raccordement de la face **23** inférieure avec les panneaux **22** renfoncés. Comme cela est bien visible sur les figures 5, 8, et 11, les bords **24** sont à double rayon, et comprennent un premier congé **25** à profil convexe, qui affleure la face **23** inférieure, suivi d'un deuxième congé **26** à profil concave, qui affleure le panneau **22**.

La zone **14** centrale du fond **6** est réduite au pion **15**, qui sur son pourtour délimite les extrémités **18** internes des raidisseurs **17**. Comme cela est visible sur la figure 14, le pion **15** présente un profil étoilé, les extrémités **18** internes des raidisseurs **17** étant amincies tout en étant biseautées.

Comme cela est visible sur les figures 5, 8 et 11, afin d'améliorer la soufflabilité du fond **6**, des congés **27** sont prévus aux extrémités **19** externes des raidisseurs, pour assurer leur raccordement avec la face **16** de jonction, d'une part, et avec la joue **11**, d'autre part.

Le rapport L/H est sensiblement égal à 1 : $\frac{L}{H} ≅ 1$

En outre, le fond **6** est renforcé au moyen d'une série périphérique de galbes **28** formés chacun en saillie radiale vers l'intérieur, sur la face **16** de jonction entre la joue **11** et la voûte **13**, entre les extrémités **19** externes de deux raidisseurs **17** adjacents. Les galbes **28** sont convexes en direction de l'axe **X** du récipient **1** et inversent localement la courbure de la face **16**. Les galbes **28** ont également pour effet de modifier localement l'ouverture angulaire **A2** de la face **16**.

Comme cela est visible sur les figures 5, 8 et 11, chaque galbe **28** présente un contour sensiblement trapézoïdal, et comprend :
- un bord **29** intérieur arqué qui s'étend en saillie par rapport à la face **16** en direction de l'axe **X**, et déborde sur la voûte **13** (plus précisément sur le panneau **22**) ;
- un bord **30** exterieur qui s'étend à la limite entre la joue **11** et la face **16** (dans les exemples de réalisation des figures 5 et 8) ou déborde sur la joue (dans l'exemple de réalisation de la figure 11) ; le bord **30** extérieur peut être droit (figure 5) ou arqué vers l'extérieur du récipient **1** (figures 8 et 11) ;
- deux bords **31** latéraux non parallèles qui s'étendent dans une direction sensiblement radiale au-travers de la face **16** et vont en s'écartant l'un de l'autre, soit de l'extérieur vers l'intérieur du récipient **1** (dans les exemples de réalisation des figures 5 et 8), soit à l'inverse de l'intérieur vers l'extérieur (dans l'exemple de réalisation de la figure 11).

Dans l'exemple de réalisation des figures 5, 6 et 7, les deux bords **31** latéraux vont en s'écartant l'un de l'autre vers l'intérieur du récipient **1**, et forment un angle voisin de 90°.

Comme cela est visible par comparaison des sections des figures 6 et 7, le galbe **28** a pour effet de diminuer assez fortement l'ouverture angulaire **A2** de la face **16** : d'environ 45° à l'extérieur du galbe **28** (figure 6), l'angle **A2** est d'environ 35° dans un plan radial médian au galbe **28** (correspondant au plan de coupe VII-VII).

Dans une variante, illustrée sur les figures 8, 9 et 10, les bords **31** latéraux vont en s'écartant l'un de l'autre vers l'intérieur du récipient **1** et forment un angle fermé, inférieur à 45° (en l'occurrence d'environ 31°). Comme cela est visible sur la figure 8, le bord **30** extérieur, arqué vers l'extérieur du récipient **1**, déborde (au moins) partiellement sur la joue **11**.

Comme cela est en outre visible par comparaison des sections des figures 9 et 10, le galbe **28** a pour effet de diminuer assez faiblement l'ouverture angulaire **A2** de la face **16 :** d'environ 45° à l'extérieur du galbe **28** (figure 9), l'angle **A2** est d'environ 40° dans un plan radial médian au galbe **28** (correspondant au plan de coupe X-X).

Dans une autre variante, illustrée sur les figures 11, 12 et 13, les bords **31** latéraux vont en s'écartant l'un de l'autre vers l'extérieur du récipient **1**, et forment un angle voisin de 60°.

On voit sur la figure 11 que le bord **31** extérieur du galbe **28** s'étend presque entièrement sur la joue **11**. Par ailleurs, comme cela est visible sur les figures 11 et 13, le galbe **28** présente, le long de son bord **31** extérieur, un décrochement **32**, de sorte que le galbe **28** a pour effet d'augmenter assez fortement l'ouverture angulaire **A2** de la face **16 :** d'environ 45° à l'extérieur du galbe (figure 12), l'angle **A2** est d'environ 55° dans un plan médian au galbe **28** (correspondant au plan de coupe XIII-XIII).

Dans ce deuxième mode de réalisation, la présence des raidisseurs **17** accroît la rigidité de la voûte **13**, et diminue le risque d'affaissement du fond **6** sous l'effet d'une charge telle que celle auxquelles sont soumis les récipients palettisés.

En outre, les raidisseurs **17**, de par leur forme, agissent à la manière de jambes de force, assurant une reprise radiale des efforts axiaux exercés sur la voûte **13** par la pression hydrostatique du contenu du récipient **1**. Les raidisseurs **17** prenant appui contre la joue **11** à leurs extrémités, la reprise radiale des efforts se traduit par une contrainte radiale centrifuge permanente exercée par les raidisseurs **17** sur l'assise **7** via la joue **11**, ce qui contribue à rigidifier l'assise **7**, en empêchant notamment son ovalisation.

Les galbes **28** ont quant à eux deux fonctions principales. Une première fonction des galbes **28** est d'accroître la rigidité du fond à la jonction entre la voûte **13** et l'assise **7** entre les raidisseurs **17** ; une deuxième fonction est de compenser la dégradation de la soufflabilité du fond **6** en raison de la présence des raidisseurs **17**.

En effet, lors du moulage du fond **6**, la matière atteint en premier les empreintes correspondant aux bords latéraux **24** des raidisseurs **17**, où elle a tendance à se figer localement avant d'atteindre l'assise **7**. Il en résulte, lors de la prise d'empreinte du fond, une tension de la matière entre les raidisseurs **17**, au niveau de la face **16** de jonction et de l'assise **7**. La présence des galbes **28** facilite, grâce à l'inversion locale de la courbure de la face **16** de jonction et du décalage généré par le décrochement **32**, la prise d'empreinte de la matière entre les raidisseurs **17**, tant au niveau de la face **16** que de l'assise **7**.

De la sorte, la pression de soufflage peut être maintenue à une valeur inférieure à 28 bars, et en pratique comprise entre 20 bars et 28 bars.

## Revendications

1. Récipient (**1**) en matière plastique, muni d'un corps (**5**) et d'un fond (**6**) s'étendant à une extrémité inférieure du corps (**5**), le fond (**6**) comprenant :
- une assise (**7**) annulaire s'étendant sensiblement dans le prolongement du corps (**5**) et terminée par une face continue et annulaire qui forme l'extrémité inférieure du récipient (**1**), définit un plan (**8**) de pose perpendiculaire à l'axe du récipient (**1**), par lequel celui-ci peut reposer de manière stable sur une surface plane, et une joue (**11**) annulaire interne sensiblement perpendiculaire au plan de pose ;
- une voûte (**13**) concave qui s'étend à partir d'une zone voisine de l'assise (**7**) vers une zone (**14**) centrale ; **caractérisé en ce que** la dimension axiale H de la joue et la dimension radiale L du plan de pose sont telles que : $0.6 \leq \frac{L}{H} \leq 1.5$ le plan (**8**) de pose se raccordant à une face (**9**) latérale externe de l'assise (**7**) par un congé (**10**) extérieur à faible rayon de courbure, de l'ordre du millimètre, le plan (**8**) de pose se raccordant à la joue (**11**) annulaire par un congé (**12**) intérieur à faible rayon de courbure, inférieur ou égal à 1 mm environ.

2. Récipient (**1**) selon la revendication 1, **caractérisé en ce que** la dimension axiale H de la joue et la dimension radiale L du plan de pose sont telles que : $0 , 8 \leq \frac{L}{H} \leq 1 , 2$

3. Récipient (**1**) selon la revendication 1 ou la revendication 2, **caractérisé en ce que** la dimension (**H**) axiale de la joue (**11**) et la dimension (**L**) radiale du plan (**8**) de pose sont sensiblement égales.

4. Récipient selon l'une des revendications précédentes, **caractérisé en ce qu'**il comprend :
- une série de raidisseurs (**17**) qui s'étendent radialement depuis la zone (**14**) centrale jusqu'à l'assise (**7**) ;
- une face (**16**) de jonction entre la voûte (**13**) et la joue (**11**) ;
- une série périphérique de galbes (**28**) faisant saillie depuis la face (**16**) de jonction vers l'intérieur, entre les raidisseurs (**17**).

5. Récipient selon la revendication 4, **caractérisé en ce que** la face (**16**) de jonction est tronconique et présente une ouverture angulaire (**A2**) prédéterminée.

6. Récipient selon la revendication 5, **caractérisé en ce que** chaque galbe (**28**) modifie localement l'ouverture angulaire (**A2**) de la face (**16**) de jonction.

7. Récipient selon la revendication 6, **caractérisé en ce que** chaque galbe (**28**) diminue localement l'ouverture angulaire (**A2**) de la face (**16**) de jonction.

8. Récipient selon la revendication 6, **caractérisé en ce que** chaque galbe (**28**) augmente localement l'ouverture angulaire (**A2**) de la face (**16**) de jonction.

9. Récipient selon l'une des revendications 4 à 8, **caractérisé en ce que** chaque galbe (**28**) présente un bord (**29**) interne arqué qui déborde sur la voûte (**13**).

10. Récipient selon l'une de revendications 4 à 9, **caractérisé en ce que** chaque galbe (**28**) présente des bords (**31**) latéraux non parallèles.

## Patentansprüche

1. Kunststoffbehälter (1), der mit einem Körper (5) und mit einem Boden (6) versehen ist, der sich an einem unteren Ende des Körpers (5) erstreckt, wobei der Boden (6) enthält:
- eine ringförmige Auflage (7), die sich im Wesentlichen in der Verlängerung des Körpers (5) erstreckt und in einer durchgehenden und ringförmigen Seite endet, die das untere Ende des Behälters (1) bildet, eine Aufstellebene (8) lotrecht zur Achse des Behälters (1), durch die dieser stabil auf einer ebenen Fläche ruhen kann, und eine innere ringförmige Wange (11) definiert, die im Wesentlichen lotrecht zur Aufstellebene ist;
- eine konkave Wölbung (13), die sich ausgehend von einer der Auflage (7) benachbarten Zone zu einer zentralen Zone (14) erstreckt;
**dadurch gekennzeichnet, dass** die axiale Abmessung H der Wange und die radiale Abmessung L der Aufstellebene derart sind, dass gilt: $0.6 \leq \frac{L}{H} \leq 1.5$ wobei die Aufstellebene (8) an eine seitliche Außenseite (9) der Auflage (7) durch eine äußere Abrundung (10) mit geringem Krümmungsradius in der Größenordnung eines Millimeters anschließt, wobei die Aufstellebene (8) an die ringförmige Wange (11) durch eine innere Abrundung (12) mit geringem Krümmungsradius von weniger als oder gleich etwa 1 mm anschließt.

2. Behälter (1) nach Anspruch 1, **dadurch gekennzeichnet, dass** die axiale Abmessung H der Wange und die radiale Abmessung L der Aufstellebene derart sind, dass gilt: $0 , 8 \leq \frac{L}{H} \leq 1 , 2.$

3. Behälter (1) nach Anspruch 1 oder Anspruch 2, **dadurch gekennzeichnet, dass** die axiale Abmessung (H) der Wange (11) und die radiale Abmessung (L) der Aufstellebene (8) im Wesentlichen gleich sind.

4. Behälter nach einem der vorhergehenden Ansprüche, **dadurch gekennzeichnet, dass** er enthält:
- eine Reihe von Versteifungen (17), die sich radial von der zentralen Zone (14) bis zur Auflage (7) erstrecken;
- eine Verbindungsseite (16) zwischen der Wölbung (13) und der Wange (11);
- eine Umfangsreihe von Rundungen (28), die von der Verbindungsseite (16) nach innen zwischen den Versteifungen (17) vorstehen.

5. Behälter nach Anspruch 4, **dadurch gekennzeichnet, dass** die Verbindungsseite (16) kegelstumpfförmig ist und eine vorbestimmte Winkelöffnung (A2) aufweist.

6. Behälter nach Anspruch 5, **dadurch gekennzeichnet, dass** jede Rundung (28) lokal die Winkelöffnung (A2) der Verbindungsseite (16) verändert.

7. Behälter nach Anspruch 6, **dadurch gekennzeichnet, dass** jede Rundung (28) lokal die Winkelöffnung (A2) der Verbindungsseite (16) verkleinert.

8. Behälter nach Anspruch 6, **dadurch gekennzeichnet, dass** jede Rundung (28) lokal die Winkelöffnung (A2) der Verbindungsseite (16) vergrößert.

9. Behälter nach einem der Ansprüche 4 bis 8, **dadurch gekennzeichnet, dass** jede Rundung (28) einen gebogenen inneren Rand (29) aufweist, der auf die Wölbung (13) übersteht.

10. Behälter nach einem der Ansprüche 4 bis 9, **dadurch gekennzeichnet, dass** jede Rundung (28) nicht parallele Seitenränder (31) hat.

## Claims

1. Container (1) made of plastic material, provided with a body (5) and a bottom (6) extending at one lower end of the body (5), the bottom (6) comprising:
- an annular seat (7) extending substantially in line with the body (5) and terminated by a continuous and annular face that forms the lower end of the container (1), defines a resting plane (8) perpendicular to the axis of the container (1), by which the latter can rest stably on a flat surface, and an inner annular cheek (11) that is essentially perpendicular to the resting plane;
- a concave vault (13) which extends from a zone adjacent to the seat (7) to a central zone (14);
**characterized in that** the axial dimension H of the cheek and the radial dimension L of the resting plane are such that: $0.6 \leq L / H \leq 1.5$ the resting plane (8) connecting to an outer lateral face (9) of the seat (7) by an outer round (10) having a small radius of curvature, in the millimetre range, the resting plane (8) connecting to the annular cheek (11) by an inner round (12) having a small radius of curvature, less than or equal to approximately 1 mm.

2. Container (1) according to Claim 1, **characterized in that** the axial dimension H of the cheek and the radial dimension L of the resting plane are such that: $0.8 \leq L / H \leq 1.2$

3. Container (1) according to Claim 1 or Claim 2, **characterized in that** the axial dimension (H) of the cheek (11) and the radial dimension (L) of the resting plane (8) are essentially equal.

4. Container according to one of the preceding claims, **characterized in that** it comprises:
- a row of stiffeners (17) which extend radially from the central region (14) to the seat (7);
- a junction face (16) between the vault (13) and the cheek (11) ;
- a peripheral row of curves (28) projecting inward from the junction face (16), between the stiffeners (17).

5. Container according to Claim 4, **characterized in that** the junction face (16) is frustoconical and has a predetermined angular opening (A2).

6. Container according to Claim 5, **characterized in that** each curve (28) locally modifies the angular opening (A2) of the junction face (16).

7. Container according to Claim 6, **characterized in that** each curve (28) locally reduces the angular opening (A2) of the junction face (16).

8. Container according to Claim 6, **characterized in that** each curve (28) locally increases the angular opening (A2) of the junction face (16).

9. Container according to one of Claims 4 to 8, **characterized in that** each curve (28) has an arcuate inner edge (29) which projects toward the vault (13).

10. Container according to one of Claims 4 to 9, **characterized in that** each curve (28) has non-parallel lateral edges (31).
